# EUROPÄISCHE PATENTSCHRIFT

(11) **EP 2 810 889 B1**
(45) Veröffentlichungstag und Bekanntmachung des Hinweises auf die Patenterteilung: **20.04.2016**
(21) Anmeldenummer: 13170716.8
(22) Anmeldetag: 05.06.2013
(51) Int. Cl.: B65D 33/06, B65D 33/12, A47J 47/14, B65D 30/08, B65D 33/16

(54) **Tasche, insbesondere Tragetasche für Lebensmittel**
Bag, in particular carrier bag for food products
Sac, notamment sac à porter pour produits alimentaires

(43) Veröffentlichungstag der Anmeldung: 10.12.2014
(73) Patentinhaber: Papier-Mettler KG, 54497 Morbach (DE)
(72) Erfinder: Donner, Rene, 54497 Mohrbach (DE)
(74) Vertreter: Metten, Karl-Heinz

(56) Entgegenhaltungen:
- US-A1- 2004 066 982
- US-A1- 2007 274 613
- US-A1- 2012 243 808
- US-A1- 2012 321 226

## Beschreibung

Die vorliegende Erfindung betrifft eine Tasche mit einem geschlossenen oder im Wesentlichen geschlossenen Bodenende und einem gegenüberliegenden Öffnungsende, umfassend eine Vorderseite und eine Rückseite, jeweils mit einem ersten Seitenrand und einem gegenüberliegenden zweiten Seitenrand sowie einem Bodenrand, wobei die Vorderseite und die Rückseite im Bereich ihrer ersten und zweiten Seitenränder und ihrer Bodenränder mindestens abschnittsweise direkt oder über Seitenwände und/oder Seitenfalten und/oder eine Bodenfalte miteinander verbunden sind.

Für den Transport von Gegenständen in Taschen ist es in vielen Fällen erforderlich, dass die Gegenstände waagerecht transportiert werden. Ein bekanntes Beispiel sind Lebensmittel, die oftmals nicht beim Transport in Schräglage verbracht werden sollen.

Nachteilig an manchen bekannten Taschen ist, dass diese ein Tragen der Tasche nur in der Form ermöglichen, dass ein einem Öffnungsende der Tasche gegenüberliegende Bereich einen Bodenbereich ausbildet.

Beispielsweise ist ein Transport von Pizzakartons in Taschen gemäß dem Stand der Technik nur eingeschränkt möglich, ohne dass die in den Pizzakartons transportierten Pizzas verrutschen und im Anschluss an den Transport ein optisch suboptimales Erscheinungsbild liefern.

Zur Lösung dieses Problems wird gemäß dem Stand der Technik auf spezielle Pizza-Tragetaschen zurückgegriffen, die, wie beispielsweise bei einer Sporttasche üblich, über zwei seitlich angeordnete Tragegriffe verfügen, und einem dem Bodenbereich der Tasche gegenüberliegenden Öffnungsbereich ausbilden.

Das Dokument US 2004/0066982 A1 offenbart eine Tasche gemäß dem Oberbegriff des Anspruchs 1 für den Transport von Pizzakartons, die ein Trageelement aufweist, das sich in Richtung von einem ersten Seitenrand zu einem zweiten Seitenrand von einer ersten Taschenseite erstreckt, und beanstandet vom Bodenende und Öffnungsende angeordnet ist. Das Trageelement ist in Form eines streifenförmigen Materialabschnitts ausgebildet und auf der Taschenseite angeordnet. Das Trageelement erstreckt sich parallel zum Öffnungsende und zum Bodehehde der Tasche in Richtung vom ersten Seitenrand zum zweiten Seitenrand der ersten Taschenseite. Das Trageelement dieser Tasche ist also in der Weise angeordnet und eingerichtet, dass beim Tragen der Tasche, enthaltend mindestens ein Produkt, mit diesem Trageelement eine zweite Taschenseite tatsächlich einen Bodenbereich ausbildet.

Demzufolge lag der vorliegenden Erfindung die Aufgabe zugrunde, Taschen, insbesondere Transporttaschen für Lebensmittel, zur Verfügung zu stellen, die nicht mit den Nachteilen des Stands der Technik behaftet sind, und die ein problemloses Transportieren von beispielsweise verzehrfertigen Pizzen ermöglichen, ohne deren Erscheinungsbild und/oder Konsistenz zu beeinträchtigen, sowie insbesondere auch ein Ausbilden eines Bodenbereichs unabhängig von der Anordnung eines Öffnungsbereichs der Tasche ermöglichen.

Die Aufgabe der vorliegenden Erfindung wird durch eine Tasche gemäß dem Anspruch 1 und eine Verwendung einer Tasche gemäß dem Anspruch 12 gelöst.

Mit der erfindungsgemäßen Tasche wird es möglich, dass nicht nur das Bodenende einen Bodenbereich ausbildet, sondern auch die Vorderseite und/oder Rückseite als Bodenbereich zum Transport von Gegenständen, insbesondere Lebensmitteln wie flächigen verzehrfertigen Produkten genutzt werden kann.

Die erfindungsgemäße Tasche ermöglicht somit den Transport von hohen Gegenständen, wie beispielsweise Dosen oder Flaschen, und gleichermaßen den Transport von flachen, breiten Gegenständen, wie beispielsweise Pizzakartons, wobei unabhängig von der Geometrie der zu transportierenden Gegenstände durch eine geeignete Auswahl eines Bodenbereichs der erfindungsgemäßen Tasche eine Schräglage der transportierten Gegenstände beim Transport verhindert werden kann.

Die Anordnung der mindestens zwei ersten Trageelemente, beispielsweise in Form der Tragegriffe, mit einer Orientierung in Richtung zwischen den Seitenrändern von Vorderseite und/oder Rückseite hat dabei beispielsweise zusätzlich den Vorteil, dass die Kräfte der mindestens zwei Trageelemente auf die Seitenränder von Vorder- bzw. Rückseite wirken, und nicht im Bereich des Öffnungsbereichs der Tasche wirken. Dies hat beispielsweise den Vorteil, dass ein Verschließen der Tasche mit einem Verschluss nicht zwingend erforderlich ist. Ein Verschluss des Öffnungsbereichs der Tasche gemäß der vorliegenden Erfindung wird vorgesehen. Auf diesen wirken nur geringe Kräfte.

Die Bezeichnung Befestigungspunkt soll nicht nur punktförmige Befestigungspunkte umfassen, sondern auch Befestigungspunkte beliebiger Geometrie, beispielsweise streifenförmiger Befestigungspunkte. Dabei kann insbesondere vorgesehen sein, dass die Befestigungspunkte aus Klebstoff gebildet sind und/oder durch thermische oder mechanische externe Einwirkung auf die Vorder- und/oder Rückseite der Tasche und/oder das mindestens eine erste Trageelement erzeugt werden.

Die Bezeichnung Vorderseite bzw. Rückseite im Sinne der vorliegenden Erfindung soll ausschließlich dem leichteren Verständnis der Erfindung dienen. Selbstverständlich könnte die Vorderseite auch die Rückseite eines Beutels sein oder umgekehrt. Grundsätzlich bezeichnen Vorderseite und Rückseite ausschließlich zwei verschiedene Seiten eines Beutels. Dies gilt gleichsam für die ersten und zweiten Seitenränder, wobei der erste Seitenrand auch der zweite Seitenrand sein kann, und umgekehrt.

Gemäß der vorliegenden Erfindung umfasst die Tasche mindestens ein zweites Trageelement auf der Vorderseite und/oder Rückseite oder am Öffnungsende der Tasche angeordnet und/oder aus dieser gebildet, wobei das mindestens eine zweite Trageelement an oder im Bereich des Öffnungsrands angeordnet ist und/oder sich aus Richtung des Bodenendes der Tasche bis zum oder über das Öffnungsende der Tasche erstreckt.

Dies hat den Vorteil, dass die mindestens zwei ersten Trageelemente ein Tragen der Tasche ermöglicht, so dass die Vorderseite und/oder die Rückseite der Tasche einen ersten Bodenbereich ausbildet, und das mindestens eine zweite Trageelement ein Tragen der Tasche ermöglicht, so dass der Bodenbereich und/oder die Bodenfalte einen zweiten Bodenbereich ausbildet.

Die erfindungsgemäße Tasche kann somit sowohl horizontal als auch vertikal bezogen auf das Öffnungsende getragen werden.

Dabei kann es insbesondere vorteilhaft sein, dass die mindestens zwei ersten Trageelemente in Form streifenförmiger Materialabschnitte ausgebildet sind, insbesondere in Form streifenförmiger Materialabschnitte mit einer Breite in einem Bereich von 2 cm bis 10 cm, vorzugsweise in einem Bereich von 4 cm bis 8 cm.

Ein solcher streifenförmiger Materialabschnitt hat insbesondere den Vorteil, dass ein waagerechtes Tragen der Tasche erleichtert wird. Im Falle einer unsymmetrischen Gewichtsverteilung der zu transportierenden Gegenstände in der Tasche ermöglicht ein solcher streifenförmiger Materialabschnitt ein intuitives Ausbalancieren durch einen Benutzer, indem der Tragepunkt bzw. der Kraftangriffspunkt an dem Trageelement einfach variiert werden kann, insbesondere in Bezug auf die Achslage der Tasche in Richtung vom erstem Seitenrand zum zweiten Seitenrand der Tasche.

Gemäß der Erfindung erstrecken die mindestens zwei ersten Trageelemente sich parallel oder im Wesentlichen parallel zu dem Öffnungsrand und/oder dem Bodenrand der Tasche in Richtung von dem ersten Seitenrand zu dem zweiten Seitenrand von Vorderseite und/oder Rückseite der Tasche, und/oder die mindestens zwei ersten Trageelemente sich parallel oder im Wesentlichen parallel zu dem ersten Seitenrand und/oder dem zweiten Seitenrand von Vorderseite oder Rückseite der Tasche in Richtung von dem Öffnungsende zu dem Bodenende der Tasche erstreckten.

Diese Anordnungen der mindestens zwei ersten Trageelemente haben sich als vorteilhaft erwiesen, um einen waagerechten Transport der zu transportierenden Gegenstände zu ermöglichen.

Auch kann gemäß einer Ausführungsform der vorliegenden Erfindung vorgesehen sein, dass mindestens zwei zweite Trageelemente umfasst sind.

Mindestens zwei erste und/oder mindestens zwei zweite Trageelemente vereinfachen einen Transport der erfindungsgemäßen Tasche. Mittels der mindestens zwei erste und/oder mindestens zwei zweite Trageelemente kann die Krafteinwirkung beim Tragen besser auf der Tasche verteilt werden, und ein Ausbalancieren beim Transport kann weiter vereinfacht werden, insbesondere in Bezug auf die Achslage der Tasche in Richtung vom Öffnungsende zum Bodenende der Tasche.

Gemäß einer Ausführungsform der vorliegenden Erfindung kann vorgesehen sein, dass die mindestens zwei ersten Trageelemente in einem Abstand in einem Bereich von 2 cm bis 15 cm, insbesondere in einem Abstand von 3 cm bis 7 cm, voneinander beabstandet angeordnet sind.

Eine solche Beabstandung der mindestens zwei ersten Trageelemente hat sich als vorteilhaft erwiesen, um einen waagerechten Transport der zu transportierenden Gegenstände zu erleichtern.

Auch kann vorgesehen sein, dass n erste Tragelemente umfasst sind, n = 1, 2, 3, 4, 5, 6, 7, 8, 9, 10 oder mehr, wobei die n ersten Trageelemente insbesondere im gleichen Abstand voneinander beabstandet angeordnet sind.

Mittels n erster Trageelemente kann bei einer sehr ungleichen Verteilung der zu transportierenden Gegenstände ein waagerechter Transport der besagten Gegenstände ermöglicht werden, indem ein Benutzer eine geeignete Auswahl von ersten Trageelementen trifft, an denen er die Tasche trägt. Eine solche Auswahl kann intuitiv erfolgen, insbesondere beim erstmaligen Anheben der Tasche nach dem Befüllen.

Gemäß einer Ausführungsform der Erfindung kann vorgesehen sein, dass die Vorderseite, die Rückseite, die Bodenfalte, die Seitenwände, die ersten Trageelemente, die zweiten Trageelemente und/oder die Seitenfalten der Tasche zumindest im Wesentlichen oder vollständig auf einem Kunststoffmaterial basieren oder mindestens in Teilen umfassen, insbesondere Kunststofffolien darstellen

Diese Materialien haben sich gemäß einer Ausführungsform der Erfindung bei erfindungsgemäßen Taschen als vorteilhaft erwiesen.

Dabei ist vorgesehen, dass die Vorderseite, die Rückseite, die Bodenfalte, die Seitenwände, die ersten Trageelemente, die zweiten Trageelemente und/oder die Seitenfalten der Tasche mindestens im Wesentlichen auf Polyolefinen, insbesondere Polyethylen oder Polypropylen, und/oder Polyestern basieren oder mindestens in Teilen Polyolefine, insbesondere Polyethylen oder Polypropylen, und/oder Polyester umfassen oder hieraus gefertigt sind.

Gemäß der Erfindung ist die Verwendung dieser Materialen vorteilhaft.

Gemäß einer Ausführungsform der Erfindung kann es auch vorteilhaft sein, dass erste und/oder zweite Seitenwandelemente zwischen den ersten Seitenrändern von Vorder- und Rückseite bzw. den zweiten Seitenrändern von Vorder- und Rückseite.

Dabei kann vorgesehen sein, dass die Seitenwandelemente Seitenfalten darstellen, die sich insbesondere vom bodenseitigen Ende von Vorder- und Rückseite erstrecken.

Durch solche Seitenwände kann in einer Ausführungsform der Erfindung ein Beutel mit einem größeren Volumen bereitgestellt werden. Das Volumen des Beutels kann durch einen Einsatz von Seitenwänden nicht nur über die Maße der Vorderseite und Rückseite, sondern auch die die Maße der Seitenwände verändert werden.

Gemäß einer Ausführungsform der Erfindung kann es auch vorteilhaft sein, dass eine Bodenfalte zwischen den Bodenrändern von Vorder- und Rückseite angeordnet ist.

Durch solch eine Bodenfalte kann in einer Ausführungsform der Erfindung ein Beutel mit einem größeren Volumen bereitgestellt werden.

Gemäß der Erfindung umfassen die Vorderseite, die Rückseite, die Bodenfalte, die Seitenwände und/oder die Seitenfalten der Tasche, vorzugsweise sämtliche Seitenwände, mindestens zwei Schichten, wobei mindestens die dem Tascheninneren zugewandte Schicht, insbesondere alle Schichten, eine thermisch isolierende Schicht ausbilden.

Für einen Transport warmer oder kalter Lebensmittel hat es sich als vorteilhaft erwiesen, wenn das Tascheninnere gegen die Umgebung thermisch isoliert ist, und somit eine Temperaturangleichung zwischen Tascheninnerem und Umgebung verhindert oder verlangsamt wird.

Dabei kann gemäß einer Ausführungsform der vorliegenden Erfindung vorgesehen sein, dass mindestens eine der Schichten der Tasche die Vorderseite, die Rückseite, die Bodenfalte, die Seitenwände und/oder die Seitenfalten der Tasche zumindest im Wesentlichen oder vollständig auf einem Kunststoffmaterial basieren oder mindestens in Teilen umfassen, insbesondere Kunststofffolien darstellen und/oder mindestens eine weitere der Schichten der Tasche zumindest im Wesentlichen oder vollständig auf Aluminium basieren oder mindestens in Teilen umfassen, insbesondere Aluminiumfolien darstellen und/oder zumindest im Wesentlichen oder vollständig auf mit Aluminium beschichteten Kunststofffolien, insbesondere Polyethylen- und/oder Polypropylenfolien, basieren oder mindestens in Teilen umfassen, insbesondere mit Aluminium bedampfe Kunststofffolien, insbesondere Polyethylen- und/oder Polypropylenfolien, darstellen.

Ein solcher mehrschichtiger Aufbau einer erfindungsgemäßen Tasche zum Bereitstellen einer thermischen Isolation hat sich als vorteilhaft erwiesen.

Auch kann gemäß einer Ausführungsform der Erfindung vorgesehen sein, dass die mindestens zwei Schichten der Vorderseite, der Rückseite, der Bodenfalte, der Seitenwände und/oder der Seitenfalten der Tasche ausschließlich im Bereich ihrer Seitenränder miteinander verbunden sind, insbesondere mittels einer Klebung und/oder einer Schweißnaht.

Dies hat insbesondere den Vorteil, dass ein mehrschichtiger Aufbau der Vorderseite, der Rückseite, der Bodenfalte, der Seitenwände und/oder der Seitenfalten der Tasche einfach und kostengünstig realisierbar ist.

Gemäß einer Ausführungsform der Erfindung kann es auch vorteilhaft sein, dass die Querausdehnung der Rückseite und/oder der Vorderseite, gemessen vom ersten Seitenrand zum zweiten Seitenrand der Tasche, größer ist als oder gleich ist mit der Längsausdehnung der Vorderseite und/oder der Rückseite, gemessen vom bodenseitigen Ende bis zum Öffnungsende.

Ein solcher Beutel in Breitform kann gemäß einer der Ausführungsformen der Erfindung kann sich besonders für den Transport von bestimmten Gegenständen, beispielsweise Pizzakartons oder Kuchen- bzw. Tortenkartons, eignen.

Die Breite und die Länge geeigneter erfindungsgemäßer Taschen können in weiten Bereichen gewählt werden, z.B. im Bereich von 300 mm bis 600 mm oder im Bereich von 400 mm bis 500 mm, wobei beliebige Kombinationen möglich sind, solange die Vorder- oder Rückseite der Tasche über die ersten Trageelemente zu einem ersten Bodenbereich umfunktioniert werden können.

Auch kann vorgesehen sein, dass die Tasche eine Transporttasche für Kleidung, Lebensmittel und/oder Haushaltswaren darstellt, insbesondere eine Transporttasche für, insbesondere flächig anordbare, Verzehrprodukte wie mindestens eine Pizza oder Verzehrproduktverpackungen wie mindestens eine Pizzaverpackung. Als besonders zweckmäßig hat sich erwiesen, dass das mindestens eine erste Trageelement in der Weise angeordnet und eingerichtet ist, dass beim Tragen der Tasche, enthaltend mindestens ein, insbesondere flächiges, Produkt, mit diesem mindestens einen ersten Trageelement die Vorderseite oder die Rückseite der Tasche einen ersten Bodenbereich ausbildet.

Insbesondere für den Transport von für Kleidung, Lebensmittel und/oder Haushaltswaren, insbesondere von Pizza, hat sich die erfindungsgemäße Tasche als vorteilhaft erwiesen.

Erfindungsgemäß weist die Tasche mindestens ein Verschlusselement auf, um den Öffnungsbereich zumindest abschnittsweise zu verschließen.

Durch ein solches Verschlusselement wird ermöglicht, dass die zu transportierenden Gegenstände sicher innerhalb der Tasche bei Transport gehaltert werden können. Im Falle einer thermisch isolierenden Tasche gemäß einer Ausführungsform der vorliegenden Erfindung wird durch ein solches Verschlusselement zudem der Wärmeaustausch zwischen dem Tascheninneren und der Umgebung weiter reduziert.

Dabei kann vorgesehen sein, dass das mindestens eine Verschlusselement in einem mit dem mindestens einen zweiten Trageelement ausgebildet ist.

Eine solche Ausbildung des Verschlusselements in einem mit dem mindestens einen zweiten Trageelement hat sich als vorteilhaft erwiesen.

Die mindestens zwei ersten Trageelemente, wenn die Tasche auf einer horizontal ausgerichteten Fläche aufliegt, haben zwischen dem ersten und dem zweiten Befestigungspunkt an der Vorderseite bzw. Rückseite keine größere Erstreckung zwischen dem ersten und dem zweiten Befestigungspunkt als der anliegende Abschnitt der Vorderseite bzw. der Rückseite. Die ersten Trageelemente können elastischer und/oder nachgiebiger ausgebildet sind als die Vorder- und/oder Rückseite. Bei einer Tragebeanspruchung geben in diesem Fall die ersten Trageelemente stärker nach als die Vorder- und/oder Rückseite, so dass ein einfaches Untergreifen bzw. Ergreifen der ersten Trageelemente ohne weiteres gelingt, insbesondere selbst dann, wenn diese ersten Trageelemente zuvor, z.B. aufgrund einer im Wesentlichen identischen Erstreckung wie die unterliegende Vorder- bzw. Rückseite, eng an der Vorder- bzw. Rückseite angelegen haben.

Insbesondere kann erfindungsgemäß vorgesehen sein, dass die Tasche in Form einer Kühltasche oder Thermotasche ausgebildet ist.

Die der Erfindung zugrunde liegende Aufgabe wird des weiteren gelöst durch eine Tasche, ferner enthaltend mindestens eine, insbesondere flächige, Produktverpackung, insbesondere Lebensmittel- oder Verzehrproduktverpackung, die insbesondere derart dimensioniert ist, dass die transversale Erstreckung der Produktverpackung, wenn in der Tasche vorliegend, in Richtung von dem ersten Seitenrand zu dem zweiten Seitenrand von Vorder- und/oder Rückseite in der Weise geringer bemessen ist als die transversale Erstreckung der Tasche von dem ersten Seitenrand zu dem zweiten Seitenrand, so dass beim Anheben des mindestens einen ersten Trageelements Abschnitte von Vorder- und Rückseite enthaltend den ersten bzw. den zweiten Seitenrand sich seitlich an die Produktverpackung in Richtung der Heberichtung anlegen.

Die erfindungsgemäßen Taschen eignen sich insbesondere zum Transport von, insbesondere flächigen, Lebensmitteln wie mindestens einer Pizza, eines Kuchens oder einer Torte und/oder zum Transport von mindestens einer, insbesondere flächigen, Lebensmittel- oder Verzehrproduktverpackung, insbesondere von mindestens einem Pizzakarton, Kuchenkarton oder Tortenkarton.

Weitere Merkmale und Vorteile der Erfindung ergeben sich aus der nachfolgenden Beschreibung, in der Ausführungsbeispiele der Erfindung anhand von schematischen Zeichnungen beispielhaft erläutert werden, ohne dadurch die Erfindung zu beschränken.

Dabei zeigt:
- Figur 1:: eine schematische Ansicht einer ersten Ausführungsform einer erfindungsgemäßen Tasche; und
- Figur 2:: eine perspektivische Ansicht einer zweiten Ausführungsform einer erfindungsgemäßen Tasche.

In Figur 1 ist beispielhaft eine Ausführungsform einer erfindungsgemäßen Tasche 1 mit einem geschlossenen Bodenende 3 und einem gegenüberliegenden Öffnungsende 5 gezeigt. Eine Vorderseite 7 und eine nicht gezeigte Rückseite sind im Bereich ihrer ersten und zweiten Seitenränder 11, 13 und ihrer Bodenränder miteinander verbunden.

Zwei erste Trageelemente 19, 19' sind auf der Vorderseite der Tasche 1 angeordnet und erstrecken sich in Richtung zwischen den Seitenrändern 11, 13 der Vorderseite. Die Befestigungspunkte 21 der zwei ersten Trageelemente 19, 19' sind im Bereich der ersten und zweiten Seitenränder 11, 13 der Vorderseite 7 angeordnet ist, wobei die Befestigungspunkte 21 vom Bodenende 3 und Öffnungsende 5 beabstandet angeordnet sind.

Zudem weist die Tasche 1 zwei zweite Trageelemente 23 auf der Vorderseite 7 bzw. auf der nicht gezeigten Rückseite 9 der Tasche 1 auf, wobei sich die zwei zweiten Trageelemente 23, 23' von Richtung des Bodenendes 3 der Tasche 1 über das Öffnungsende 5 der Tasche 1 erstrecken.

Dabei ist bevorzugt, dass die Tasche 1 in Form einer Kühltasche ausgebildet ist, wobei insbesondere die Vorderseite 7 und die nicht gezeigte Rückseite 9 mindestens zwei Schichten umfassen (nicht gezeigt), wobei mindestens die dem Tascheninneren zugewandte Schicht, insbesondere alle Schichten, eine thermisch isolierende Schicht ausbilden.

Wie der Figur beispielhaft zu entnehmen ist, ermöglichen die zwei ersten Trageelemente 19, 19' ein Tragen der Tasche 1, so dass die die Rückseite 9 der Tasche 1 einen ersten Bodenbereich ausbildet, wobei die zwei zweiten Trageelemente 23, 23' ein Tragen der Tasche 1 ermöglichen, so dass die Vorderseite 7 und die nicht gezeigte Rückseite im Bereich ihres Bodenendes 3 einen zweiten Bodenbereich ausbilden.

Die erfindungsgemäße Tasche 1 gemäß der dargestellten Ausführungsform ermöglicht somit sowohl einen Transport von hohen, schmalen Gegenstände, als auch von flachen, breiten Gegenstände, ohne dass die transportierten Gegenstände für einen Transport in Schräglage verbracht werden müssen.

Zudem ist in Figur 1 gezeigt, dass die Tasche 1 ein Verschlusselement 25 aufweist, um den Öffnungsbereich zumindest abschnittsweise zu verschließen. Im gezeigten Beispiel erstreckt sich das Verschlusselement 25 von ersten Seitenrand 11 der Vorderseite 7 und der nicht gezeigten Rückseite zum gegenüberliegenden zweiten Seitenrand 13. Alternativ oder zusätzlich kann vorgesehen sein, dass ein Verschlusselement in einem mit dem mindestens einen zweiten Trageelement 23 ausgebildet ist (nicht gezeigt).

Durch ein solches Verschlusselement 25 wird ermöglicht, dass die zu transportierenden Gegenstände sicher innerhalb der Tasche 1 bei Transport gehaltert werden können. Im Falle einer thermisch isolierenden Tasche kann durch ein solches Verschlusselement 25 zudem der Wärmeaustausch zwischen dem Tascheninneren und der Umgebung weiter reduziert werden.

In Figur 2 ist beispielhaft eine weitere Ausführungsform einer erfindungsgemäßen Tasche 1' mit einem geschlossenen Bodenende 3' und einem gegenüberliegenden Öffnungsende 5' gezeigt. Eine Vorderseite 7' und eine Rückseite 9 sind im Bereich ihrer ersten und zweiten Seitenränder 11', 11 ", 13', 13" und ihrer Bodenränder 17 über Seitenwände 15, 15' und eine Bodenfalte 17 miteinander verbunden.

Zwei erste Trageelemente 19", 19"'sind auf der Vorderseite der Tasche 1' angeordnet und erstrecken sich in Richtung zwischen den Seitenrändern 11', 13' der Vorderseite 7'. Die Befestigungspunkte 21' der zwei ersten Trageelemente 19', 19" sind im Bereich der ersten und zweiten Seitenränder 11', 13' der Vorderseite 7' angeordnet ist, wobei die Befestigungspunkte 21' vom Bodenende 3' und Öffnungsende 5' beabstandet angeordnet sind.

Zudem weist die Tasche 1' zwei zweite Trageelemente 23', 23" auf der Vorderseite 7' bzw. Rückseite 9 der Tasche 1' auf, wobei sich die zwei zweiten Trageelemente 23', 23 " von Richtung des Bodenendes 3' der Tasche 1' über das Öffnungsende 5' der Tasche 1' erstrecken.

Dabei ist bevorzugt, dass die Tasche 1' in Form einer Kühltasche ausgebildet ist, wobei insbesondere die Vorderseite 7', die Rückseite 9, die Bodenfalte 17, die Seitenwände 15, 15' mindestens zwei Schichten umfassen (nicht gezeigt), wobei mindestens die dem Tascheninneren zugewandte Schicht, insbesondere alle Schichten, eine thermisch isolierende Schicht ausbilden.

Wie der Figur beispielhaft zu entnehmen ist, ermöglichen die zwei ersten Trageelemente 21', 21" ein Tragen der Tasche 1', so dass die die Rückseite 9 der Tasche 1' einen ersten Bodenbereich ausbildet, wobei die zwei zweiten Trageelemente 23', 23" ein Tragen der Tasche 1' ermöglichen, so dass die Bodenfalte 17 einen zweiten Bodenbereich ausbildet.

Zudem ist in Figur 2 gezeigt, dass die Tasche 1' ein Verschlusselement 25a, 25b aufweist, um den Öffnungsbereich zumindest abschnittsweise zu verschließen. Im gezeigten Beispiel erstreckt sich das Verschlusselement 25a, 25b von ersten Seitenrand 11', 11" der Vorder- und Rückseite 7', 9 zum gegenüberliegenden zweiten Seitenrand 13', 13". Alternativ oder zusätzlich kann vorgesehen sein, dass ein Verschlusselement in einem mit dem mindestens einen zweiten Trageelement 23', 23 "ausgebildet ist (nicht gezeigt).

Durch ein solches Verschlusselement 25a, 25b wird ermöglicht, dass die zu transportierenden Gegenstände sicher innerhalb der Tasche 1' bei Transport gehaltert werden können. Im Falle einer thermisch isolierenden Tasche kann durch ein solches Verschlusselement 25a, 25b zudem der Wärmeaustausch zwischen dem Tascheninneren und der Umgebung weiter reduziert werden.

## Patentansprüche

1. Transporttasche (1) Für Lebensmittel oder Haushaltswaren mit einem geschlossenen oder im Wesentlichen geschlossenen Bodenende (3) und einem gegenüberliegenden Öffnungsende (5), umfassend eine Vorderseite (7) und eine Rückseite (9), jeweils mit einem ersten Seitenrand (11) und einem gegenüberliegenden zweiten Seitenrand (13) sowie einem Bodenrand, wobei die Vorderseite (7) und die Rückseite (9) im Bereich ihrer ersten und zweiten Seitenränder (11, 13) und ihrer Bodenränder mindestens abschnittsweise direkt oder über Seitenwände (15, 15') oder Seitenfalten und/oder eine Bodenfalte (17) miteinander verbunden sind, wobei die Tasche (1) mindestens ein Verschlusselement (25) aufweist, um den Öffnungsbereich zumindest abschnittsweise zu verschließen, **dadurch gekennzeichnet, dass**
die Tasche (1) mindestens zwei erste Trageelemente (19,19') mit jeweils mindestens einem ersten Befestigungspunkt und mindestens einem zweiten Befestigungspunkt (21, 21') auf der Vorderseite (7) oder Rückseite (9) der Tasche (1) angeordnet oder aus dieser gebildet aufweist,
wobei die mindestens zwei ersten Trageelemente (19, 19') sich in Richtung von dem ersten Seitenrand (11) zu dem zweiten Seitenrand (13) von Vorderseite (7) oder Rückseite (9) erstrecken und der jeweils mindestens eine erste Befestigungspunkt (21, 21') der mindestens zwei ersten Trageelemente (19, 19') an dem ersten Seitenrand (11) von Vorderseite (7) oder Rückseite (9) und der jeweils mindestens eine zweite Befestigungspunkt (21, 21') an dem zweiten Seitenrand (13) von Vorderseite (7) oder Rückseite (9) angeordnet ist, wobei der erste und der zweite Befestigungspunkt (21, 21') beabstandet vom Bodenende (3) und Öffnungsende (5) angeordnet sind,
wobei die mindestens zwei ersten Trageelemente (19, 19') jeweils in Form mindestens eines streifenförmigen Materialabschnitts ausgebildet und parallel oder im Wesentlichen parallel zueinander und voneinander beabstandet auf der Vorderseite (7) oder Rückseite (9) der Tasche (1) angeordnet sind,
wobei die mindestens zwei ersten Trageelemente (19, 19') sich parallel oder im Wesentlichen parallel zu dem Öffnungsende (5) und/oder dem Bodenende (3) der Tasche (1) in Richtung von dem ersten Seitenrand (11) zu dem zweiten Seitenrand (13) von Vorderseite (7) oder Rückseite (9) der Tasche (1) erstrecken,
wobei die Vorderseite (7) und die Rückseite (9), die Bodenfalte (17), die Seitenwände (15, 15') und/oder die Seitenfalten der Tasche (1) mindestens zwei Schichten umfassen, wobei mindestens die dem Tascheninneren zugewandte Schicht eine thermisch isolierende Schicht ausbildet,
wobei die mindestens zwei ersten Trageelemente (19, 19'), wenn die Tasche (1) auf einer horizontal ausgerichteten Fläche aufliegt, zwischen dem ersten und dem zweiten Befestigungspunkt (21, 21 ') an der Vorderseite (7) bzw. Rückseite (9) anliegen und keine größere Erstreckung zwischen dem ersten und dem zweiten Befestigungspunkt (21, 21') haben als der anliegende Abschnitt der Vorderseite (7) bzw. der Rückseite (9), wobei die mindestens zwei ersten Trageelemente (19, 19') in der Weise angeordnet und eingerichtet sind, dass beim Tragen der Tasche (1), enthaltend mindestens ein Produkt, mit diesen mindestens zwei ersten Trageelementen 19, 19') die Vorderseite (7) oder die Rückseite (9) der Tasche (1) einen ersten Bodenbereich ausbildet,
wobei die Tasche (1) mindestens ein zweites Trageelement (23) auf der Vorderseite (7) und/oder Rückseite (9) oder am Öffnungsende (5) der Tasche (1) angeordnet und/oder aus dieser gebildet aufweist, wobei das mindestens eine zweite Trageelement (23) an
oder im Bereich des Öffnungsrands angeordnet ist und/oder sich aus Richtung des Bodenendes (3) der Tasche (1) bis zum oder über das Öffnungsende (5) der Tasche (1) erstreckt, und wobei die Vorderseite (7), die Rückseite (9) und die mindestens zwei ersten Trageelemente (19, 19') sowie gegebenenfalls auch die Bodenfalte (17), die Seitenwände (15, 15'), die zweiten Trageelemente (23) und/oder die Seitenfalten der Tasche (1) zumindest im Wesentlichen oder vollständig auf Polyolefinen oder Polyestern basieren oder mindestens in Teilen umfassen.

2. Tasche (1) nach Anspruch 1, **dadurch gekennzeichnet, dass**
die mindestens zwei ersten Trageelemente (19, 19') in Form mindestens eines streifenförmigen Materialabschnitts mit einer Breite in einem Bereich von 2 cm bis 10 cm, vorzugsweise in einem Bereich von 4 cm bis 8 cm, ausgebildet sind.

3. Tasche (1) nach Anspruch 1 oder 2, **dadurch gekennzeichnet, dass**
die mindestens zwei ersten Trageelemente (19, 19') in einem Abstand in einem Bereich von 2 cm bis 15 cm, insbesondere in einem Abstand von 3 cm bis 7 cm, voneinander beabstandet angeordnet sind.

4. Tasche (1) nach einem der vorangehenden Ansprüche, **dadurch gekennzeichnet, dass**
die Vorderseite (7), die Rückseite (9), die ersten Trageelemente (19,19') und/oder die zweiten Trageelemente (23) der Tasche (1) zumindest im Wesentlichen oder vollständig auf Polyethylen oder Polypropylen basieren.

5. Tasche (1) nach einem der vorangehenden Ansprüche, **dadurch gekennzeichnet, dass** mindestens eine der Schichten der Vorderseite (7) und/oder der Rückseite (9) der Tasche (1) zumindest im Wesentlichen oder vollständig auf einem Polyolefinen basieren oder mindestens in Teilen umfassen, insbesondere Polyolefinfolien darstellen und mindestens eine weitere der Schichten der Tasche (1) zumindest im Wesentlichen oder vollständig auf Aluminium basieren oder mindestens in Teilen umfassen, insbesondere Aluminiumfolien darstellen und/oder zumindest im Wesentlichen oder vollständig auf mit Aluminium beschichteten Polyolefinfolien, insbesondere Polyethylen- und/oder Polypropylenfolien basieren oder mindestens in Teilen umfassen, insbesondere mit Aluminium bedampfte Polyolefinfolien, insbesondere Polyethylen- und/oder Polypropylen-Folien, darstellen.

6. Tasche (1) nach einem der vorangehenden Ansprüche, **dadurch gekennzeichnet, dass** diese eine Transporttasche für flächig anordbare Verzehrprodukte, insbesondere Pizza, oder Verzehrproduktverpackungen, insbesondere mindestens eine Pizzaverpackung, darstellt.

7. Tasche (1) nach einem der vorangehenden Ansprüche, **dadurch gekennzeichnet, dass** das mindestens eine zweite Trageelement (23) ein Tragen der Tasche (1) ermöglicht, so dass der Bodenbereich und/oder die Bodenfalte (17) einen zweiten Bodenbereich ausbildet.

8. Tasche (1) nach einem der vorangehenden Ansprüche, **dadurch gekennzeichnet, dass** das mindestens eine Verschlusselement in einem mit dem mindestens einen zweiten Trageelement (23) ausgebildet ist.

9. Tasche (1) nach einem der vorangehenden Ansprüche, **dadurch gekennzeichnet, dass** die Tasche (1) in Form einer Kühltasche oder Thermotasche ausgebildet ist oder eine solche darstellt.

10. Tasche (1) nach einem der vorangehenden Ansprüche, ferner enthaltend mindestens eine flächige Produktverpackung, insbesondere Lebensmittel- oder Verzehrproduktverpackung, die derart dimensioniert ist, dass die transversale Erstreckung der Produktverpackung, wenn in der Tasche (1) vorliegend, in Richtung von dem ersten Seitenrand (11) zu dem zweiten Seitenrand (13) von Vorder- (7) und Rückseite (9) in der Weise geringer bemessen ist als die transversale Erstreckung der Tasche (1) von dem ersten Seitenrand (11) zu dem zweiten Seitenrand (13), so dass beim Anheben der mindestens zwei ersten Trageelemente (19, 19') Abschnitte von Vorder- (7) und Rückseite (9) enthaltend den ersten (11) bzw. den zweiten Seitenrand (13) sich seitlich an die Produktverpackung in Richtung der Heberichtung anlegen.

11. Tasche (1) nach einem der vorangehenden Ansprüche, **dadurch gekennzeichnet, dass** die Vorderseite (7) und die Rückseite (9), die Bodenfalte (17), die Seitenwände (15, 15') und/oder die Seitenfalten der Tasche (1) mindestens zwei Schichten umfassen, wobei alle Schichten eine thermisch isolierende Schicht ausbilden,

12. Verwendung einer Tasche (1) nach einem der vorangehenden Ansprüche zum Transport von, insbesondere flächigen, Lebensmitteln wie mindestens einer Pizza und/oder zum Transport von mindestens einer, insbesondere flächigen, Lebensmittel- oder Verzehrproduktverpackung, insbesondere von mindestens einem Pizzakarton.

## Claims

1. A transporting bag (1) for foodstuffs or household goods, having a closed or substantially closed bottom end (3) and an opening end (5) located opposite the latter, comprising a front side (7) and a rear side (9), each having a first side edge (11) and a second side edge (13) located opposite the latter as well as a bottom edge, wherein the front side (7) and the rear side (9), in the region of their first and second side edges (11, 13) and their bottom edges, are connected to one another at least in some sections directly or via side walls (15, 15') or side gussets and/or a bottom gusset (17), wherein the bag (1) has at least one closure element (25) for closing the opening region at least in some sections, **characterized in that** the bag (1) has at least two first carrying elements (19, 19'), each having at least one first fastening point (21, 21') and at least one second fastening point (21, 21'), arranged on or formed from the front side (7) or rear side (9) of the bag (1), wherein the at least two first carrying elements (19, 19') extend in the direction from the first side edge (11) to the second side edge (13) of the front side (7) or rear side (9) and the respective at least one first fastening point (21, 21') of the at least two first carrying elements (19, 19') is arranged on the first side edge (11) of the front side (7) or rear side (9) and the respective at least one second fastening point (21, 21') is arranged on the second side edge (13) of the front side (7) or rear side (9), wherein the first and the second fastening point (21, 21') are arranged at a distance from the bottom end (3) and opening end (5),
wherein the at least two first carrying elements (19, 19') are each designed in the form of at least one strip-shaped material section and are arranged parallel or substantially parallel to one another and at a distance from one another on the front side (7) or rear side (9) of the bag (1),
wherein the at least two first carrying elements (19, 19') extend parallel or substantially parallel to the opening end (5) and/or the bottom end (3) of the bag (1) in the direction from the first side edge (11) to the second side edge (13) of the front side (7) or rear side (9) of the bag (1),
wherein the front side (7) and the rear side (9), the bottom gusset (17), the side walls (15, 15') and/or the side gussets of the bag (1) comprise at least two layers, wherein at least the layer facing towards the bag interior forms a thermally insulating layer, wherein the at least two first carrying elements (19, 19'), when the bag (1) is resting on a horizontally oriented surface, bear against the front side (7) or rear side (9) between the first and the second fastening point (21, 21') and are not larger in size, between the first and the second fastening point (21, 21'), than the bearing section of the front side (7) or rear side (9),
wherein the at least two first carrying elements (19, 19') are arranged and designed in such a way that, when the bag (1), containing at least one product, is being carried by means of these at least two first carrying elements (19, 19'), the front side (7) or the rear side (9) of the bag (1) forms a first bottom region,
wherein the bag (1) has at least one second carrying element (23) arranged on and/or formed from the front side (7) and/or rear side (9) or at the opening end (5) of the bag (1), wherein the at least one second carrying element (23) is arranged on or in the region of the opening edge and/or extends from the direction of the bottom end (3) of the bag (1) to or beyond the opening end (5) of the bag (1), and wherein the front side (7), the rear side (9) and the at least two first carrying elements (19, 19') and optionally also the bottom gusset (17), the side walls (15, 15'), the second carrying elements (23) and/or the side gussets of the bag (1) are at least substantially or entirely based on, or comprise at least in parts, polyolefins or polyesters,.

2. The bag (1) according to claim 1, **characterized in that** the at least two first carrying elements (19, 19') are designed in the form of at least one strip-shaped material section having a width in a range from 2 cm to 10 cm, preferably in a range from 4 cm to 8 cm.

3. The bag (1) according to claim 1 or 2, **characterized in that** the at least two first carrying elements (19, 19') are arranged at a distance from one another in a range from 2 cm to 15 cm, in particular at a distance of 3 cm to 7 cm.

4. The bag (1) according to any of the preceding claims, **characterized in that** the front side (7), the rear side (9), the first carrying elements (19) and/or the second carrying elements (23) of the bag (1) are at least substantially or entirely based on polyethylene or polypropylene.

5. The bag (1) according to any of the preceding claims, **characterized in that** at least one of the layers of the front side (7) and/or rear side (9) of the bag (1) is at least substantially or entirely based on, or comprises at least in parts, a polyolefin, in particular polyolefin films, and at least another one of the layers of the bag (1) is at least substantially or entirely based on, or comprises at least in parts, aluminium, in particular aluminium films, and/or is at least substantially or entirely based on, or comprises at least in parts, aluminium-coated polyolefin films, in particular polyethylene and/or polypropylene films, in particular polyolefin films, in particular polyethylene and/or polypropylene films, to which aluminium has been applied by vapour deposition.

6. The bag (1) according to any of the preceding claims, **characterized in that** it is a transporting bag for food products which can be arranged flat, in particular pizza, or food product packagings, in particular at least one pizza packaging.

7. The bag (1) according to any of the preceding claims, **characterized in that** the at least one second carrying element (23) makes it possible to carry the bag (1) in such a way that the bottom region and/or the bottom gusset (17) forms a second bottom region.

8. The bag (1) according to any of the preceding claims, **characterized in that** the at least one closure element is formed integrally with the at least one second carrying element (23).

9. The bag (1) according to any of the preceding claims, **characterized in that** the bag (1) is designed in the form of, or is, a coolbag or thermally insulated bag.

10. The bag (1) according to any of the preceding claims, further containing at least one flat product packaging, in particular a foodstuff packaging or food product packaging, which is dimensioned in such a way that the transverse size of the product packaging, when present in the bag (1), in the direction from the first side edge (11) to the second side edge (13) of the front side (7) and rear side (9) is smaller than the transverse size of the bag (1) from the first side edge to the second side edge so that, when the at least two first carrying elements (19, 19') are lifted, sections of the front side and rear side containing the first and/or the second side edge bear laterally against the product packaging in the direction of the lifting direction.

11. The bag (1) according to any of the preceding claims, **characterized in that** the front side (7) and the rear side (9), the bottom gusset (17), the side walls (15, 15') and/or the side gussets of the bag (1) comprise at least two layers, wherein all the layers form a thermally insulating layer.

12. The use of a bag (1) according to any of the preceding claims for transporting, in particular flat, foodstuffs, such as at least one pizza, and/or for transporting at least one, in particular flat, foodstuff packaging or food product packaging, in particular at least one pizza box.

## Revendications

1. Sac de transport (1) pour produits alimentaires ou articles ménagers avec une extrémité de fond (3) fermée ou sensiblement fermée et une extrémité d'ouverture (5) opposée, comprenant une face avant (7) et une face arrière (9) avec un premier bord latéral (11) et un deuxième bord latéral (13) opposé ainsi qu'un bord de fond, où la face avant (7) et la face arrière (9) sont au niveau de leurs premier et deuxième bords latéraux (11, 13) et de leurs bords de fond au moins partiellement raccordées l'une à l'autre, directement ou par des parois latérales (15, 15') ou des soufflets latéraux et/ou un soufflet de fond (17), où le sac (1) comporte au moins un élément de fermeture (25) pour fermer au moins partiellement la zone d'ouverture, **caractérisé en ce que** ledit sac (1) comporte au moins deux premiers éléments de support (19, 19') ayant chacun au moins un premier point de fixation (21,21 ') et au moins un deuxième point de fixation (21, 21') disposés sur la face avant (7) ou la face arrière (9) du sac (1) ou formés à partir de celles-ci, les au moins deux premiers éléments de support (19, 19') s'étendant du premier bord latéral (11) au deuxième bord latéral (13) de la face avant (7) ou de la face arrière (9) et le ou les premiers points de fixation (21, 21') des au moins deux premiers éléments de support (19, 19') étant disposés contre le premier bord latéral (11) de la face avant (7) ou de la face arrière (9) et le ou les deuxièmes points de fixation (21, 21') contre le deuxième bord latéral (13) de la face avant (7) ou de la face arrière (9), le premier et le deuxième points de fixation (21, 21') étant espacés de l'extrémité de fond (3) et de l'extrémité d'ouverture (5),
les au moins deux premiers éléments de support (19, 19') étant réalisés chacun comme au moins un segment de matériau en forme de bande, étant parallèles ou sensiblement parallèles l'un à l'autre et espacés l'un de l'autre sur la face avant (7) ou la face arrière (9) du sac (1),
les au moins deux premiers éléments de support (19, 19') s'étendant parallèlement ou sensiblement parallèlement à l'extrémité d'ouverture (5) et/ou à l'extrémité de fond (3) du sac (1), du premier bord latéral (11) au deuxième bord latéral (13) de la face avant (7) ou de la face arrière (9) du sac (1),
la face avant (7) et la face arrière (9), le soufflet de fond (17), les parois latérales (15, 15') et/ou les soufflets latéraux du sac (1) comportant au moins deux couches, au moins la couche opposée à l'intérieur du sac formant une couche d'isolation thermique,
les au moins deux premiers éléments de support (19, 19') étant situés entre le premier et le deuxième point de fixation (21, 21') sur la face avant (7) et la face arrière (9) quand le sac (1) repose sur une surface horizontale, et n'ayant pas une extension entre le premier et le deuxième point de fixation (21, 21') supérieure à celle du segment adjacent de la face avant (7) et de la face arrière (9),
les au moins deux premiers éléments de support (19, 19') étant disposés et prévus de telle manière que, lors du transport du sac (1) contenant au moins un produit, la face avant (7) ou la face arrière (9) du sac (1) forment une première partie de fond avec lesdits au moins deux premiers éléments de support,
le sac (1) comportant au moins un deuxième élément de support (23) disposé sur la face avant (7) et/ou la face arrière ou à l'extrémité d'ouverture (5) du sac (1) et/ou formé à partir de celles-ci, le ou les deuxièmes éléments de support (23) étant disposés contre ou dans la zone du bord s'ouverture et/ou s'étendant depuis l'extrémité de fond (3) du sac (1) jusqu'à l'extrémité d'ouverture (5) du sac (1) ou jusqu'au-dessus de celle-ci, et la face avant (7), la face arrière (9) et les au moins deux éléments de support (19, 19') ainsi que, le cas échéant, le soufflet de fond (17), les parois latérales (15, 15'), les premiers éléments de support, les deuxièmes éléments de support et/ou les soufflets latéraux du sac (1) étant au moins sensiblement ou intégralement constitués de polyoléfines ou de polyesters ou comprenant au moins partiellement ceux-ci.

2. Sac (1) selon la revendication 1, **caractérisé**
**en ce que** les au moins deux premiers éléments de support (19, 19') réalisés chacun comme au moins un segment de matériau en forme de bande ont une largeur comprise entre 2 cm et 10 cm, préférentiellement comprises entre 4 cm et 8 cm.

3. Sac (1) selon la revendication 1 ou la revendication 2, **caractérisé**
**en ce que** les au moins deux premiers éléments de support (19, 19') sont espacés l'un de l'autre d'une distance comprise entre 2 cm et 15 cm, en particulier entre 3 cm et 7 cm.

4. Sac (1) selon l'une des revendications précédentes, **caractérisé**
**en ce que** la face avant (7), la face arrière (9), les premiers éléments de support (19) et/ou les deuxième éléments de support (23) du sac (1) sont au moins sensiblement ou intégralement constitués de polyéthylène ou de polypropylène.

5. Sac (1) selon l'une des revendications précédentes, **caractérisé**
**en ce qu'**au moins une des couches de la face avant (7) et/ou de la face arrière (9) du sac (1) est au moins sensiblement ou intégralement constituée d'une polyoléfine ou comprend au moins partiellement celle-ci, en formant en particulier des feuilles de polyoléfine, et au moins une autre des couches du sac (1) est au moins sensiblement ou intégralement constituée d'aluminium ou comprend au moins partiellement celui-ci, en formant en particulier des feuilles d'aluminium, et/ou est au moins sensiblement ou intégralement constituée de feuilles de polyoléfine revêtues d'aluminium, en particulier de feuilles de de polyéthylène et/ou de polypropylène ou comprend au moins partiellement celles-ci, en formant en particulier des feuilles de polyoléfine métallisées à l'aluminium, en particulier des feuilles de de polyéthylène et/ou de polypropylène.

6. Sac (1) selon l'une des revendications précédentes, **caractérisé**
**en ce que** celui-ci est un sac de transport pour des produits consommables disposables à plat, en particulier des pizzas, ou pour des emballages de produits consommables, en particulier au moins un emballage de pizza.

7. Sac (1) selon l'une des revendications précédentes, **caractérisé**
**en ce que** le ou les deuxièmes éléments de support (23) permettent le transport du sac (1), si bien que la partie de fond et/ou le soufflet de fond (17) forment une deuxième partie de fond.

8. Sac (1) selon l'une des revendications précédentes, **caractérisé**
**en ce que** l'élément ou les éléments de fermeture sont formés d'un seul tenant avec le ou les deuxièmes éléments de support (23).

9. Sac (1) selon l'une des revendications précédentes, **caractérisé**
**en ce que** ledit sac (1) est réalisé sous la forme d'un sac glacière ou d'un sac isotherme ou équivaut à un tel sac.

10. Sac (1) selon l'une des revendications précédentes, comprenant en outre au moins un emballage pour produits plat, en particulier un emballage pour produits alimentaires ou consommables, positionné de telle manière que l'extension transversale de l'emballage pour produits du premier bord latéral (11) au deuxième bord latéral (13) de la face avant (7) et de la face arrière (9) soit inférieure, lorsque celui-ci est présent dans le sac (1), à l'extension transversale du sac (1) du premier bord latéral au deuxième bord latéral, si bien que par soulèvement des au moins deux premiers éléments de support (19, 19'), les parties de la face avant et de la face arrière contenant le premier et le deuxième bord latéral s'appliquent latéralement contre l'emballage pour produits dans la direction de soulèvement.

11. Sac (1) selon l'une des revendications précédentes, **caractérisé en ce que** la face avant (7) et la face arrière (9), le soufflet de fond (17), les parois latérales (15, 15') et/ou les soufflets latéraux du sac comprennent au moins deux couches, toutes les couches formant une couche d'isolation thermique.

12. Utilisation d'un sac (1) selon l'une des revendications précédentes pour le transport de produits alimentaires, en particulier plats, tels qu'au moins une pizza et/ou pour le transport d'au moins un emballage pour produits alimentaires ou d'un emballage pour produits consommables, en particulier plat, en particulier d'au moins un carton à pizza.
